# FASCICULE DE BREVET EUROPEEN

(11) **EP 0 768 438 B1**
(45) Date de publication et mention de la délivrance du brevet: **12.07.2000**
(21) Numéro de dépôt: 95402300.8
(22) Date de dépôt: 13.10.1995
(51) Int. Cl.: E04C 3/292, E04B 5/23

(54) **Bande de tôle formant liaison entre éléments de construction**
Blechband zum miteinander Verbinden von Bauteilen
Sheet metal strip for interconnecting building elements

(43) Date de publication de la demande: 16.04.1997
(73) Titulaire: Gauthier, Daniel, F-33420 Saint Vincent de Pertignas (FR)
(72) Inventeur: Gauthier, Daniel, F-33420 Saint Vincent de Pertignas (FR)
(74) Mandataire: Nony, Michel

(56) Documents cités:
- WO-A-81/01305
- AU-B- 527 716
- DE-A- 1 609 464
- FR-A- 726 897
- FR-A- 2 702 236
- FR-A- 2 718 770
- US-A- 4 862 667

## Description

La présente invention concerne une bande de tôle métallique destinée à former liaison entre deux éléments de construction tels que des semelles ou des plaques, l'un au moins de ces éléments étant en bois, ladite bande de tôle métallique comportant sur au moins un chant des saillies d'ancrage munies de dents destinées à être enfoncées à force dans au moins celui desdits éléments de construction qui est en bois, et comportant entre au moins certaines desdites saillies d'ancrage au moins un organe d'arrêt de pénétration dans le bois.

Il est possible d'utiliser pour conférer plus de rigidité à la liaison plusieurs bandes de tôle métalliques.

Lesdites saillies d'ancrage dans le bois ménagent entre elles des créneaux.

L'insertion de la bande de tôle dans le bois est effectuée en usine à l'aide d'une presse fonctionnant en continu, et il s'agit d'une opération délicate puisque d'une part, la bande de tôle ne doit pas pénétrer dans le bois au-delà de la base des créneaux formés entre les saillies d'ancrage pour éviter de créer une amorce de fendillement et d'autre part, les saillies d'ancrage doivent être complètement insérées dans le bois malgré l'hétérogénéité naturelle des fibres du bois.

On a proposé dans EP-A-0038830 (= WO-A-81 01305) de réaliser entre les saillies d'ancrage des organes d'arrêt de pénétration sous forme de languettes munies de lignes de pliage, agencées de façon qu'au cours de la pénétration des saillies d'ancrage dans le bois, la languette se plie le long desdites lignes de façon à former un pied plat butant contre la surface du bois. Cependant, ce mode de pliage quasi automatique déclenché dès que la languette prend appui sur la surface du bois entraîne souvent des éclats et bavures dans le bois qui, sans trop affaiblir localement le bois, sont inesthétiques.

La présente invention a pour but de remédier aux inconvénients de l'art antérieur et de proposer une bande de tôle selon le préambule de la revendication 1 dont la fabrication soit aisée et peu coûteuse.

Elle y parvient par le fait que l'organe d'arrêt de pénétration est constitué d'une dent en forme de gouge faisant saillie vers l'extérieur.

Le bois, qui lors de l'enfoncement de la bande de tôle pénètre dans la concavité de la dent en forme de gouge, vient buter sur la surface, sensiblement transversale à la direction de pénétration dans le bois, du fond de la gouge, pour limiter l'enfoncement de la bande de tôle dans l'élément de construction en bois.

De préférence, la dent en forme de gouge présente une paroi concave sensiblement cylindrique, raccordée au reste de la bande de tôle par une paroi infléchie venue de matriçage ou d'estampage, ladite paroi infléchie définissant une surface constituant le fond de la dent et sensiblement orthogonale au sens pénétration de la dent dans le bois, de façon à arrêter cette pénétration. De préférence, on agence les dents en forme de gouge de manière à ce que deux dents consécutives présentent des concavités tournées vers des directions opposées par rapport à la bande de tôle, ce qui permet d'éviter des amorces rectilignes de fissures du bois.

Avantageusement, la bande de tôle métallique est pliée en zigzag selon des lignes de pliage parallèles entre elles, deux portions de bande adjacentes à une même ligne de pliage formant un angle obtus.

Ladite bande de tôle métallique est de préférence réalisée en un acier comportant un revêtement protecteur contre l'oxydation.

Les saillies d'ancrage comportent avantageusement des dents qui peuvent présenter un profil tel que celui décrit dans le brevet FR-A-2 702 236. L'ancrage de ces dents est amélioré par l'élasticité du bois qui se referme sur les dents après leur insertion et également par le retrait de la bande de tôle sensiblement étirée par la presse lors de l'opération d'insertion.

Lorsque la bande de tôle est utilisée pour la réalisation d'un plancher composite bois-béton, ladite bande de tôle comporte de préférence sur le flanc et sur un chant des moyens destinés à assurer la fixation de la bande de tôle dans une plaque de béton.

Une bande de tôle selon l'invention peut également être utilisée pour réaliser un élément de charpente.

Dans ce cas, ladite bande de tôle comporte sur ses deux chants des saillies d'ancrage munies de dents à enfoncer à force dans le bois et la bande de tôle comporte entre au moins certaines saillies d'ancrage au moins un organe d'arrêt de pénétration dans le bois constitué d'une dent en forme de gouge faisant saillie vers l'extérieur.

D'autres caractéristiques et avantage de la présente invention apparaîtront à la lecture de la description détaillée qui va suivre, et à l'examen du dessin annexé sur lequel :
- la figure 1A est une vue de face schématique et partielle d'une bande de tôle conforme à l'invention,
- la figure 1B est une vue de profil de la bande de tôle représentée sur la figure 1A,
- la figure 2A est une vue en coupe longitudinale d'une dent en forme de gouge conforme à l'invention,
- la figure 2B est une vue de face selon la flèche B de la figure 2A,
- la figure 2C est une coupe transversale selon le trait de coupe C-C de la figure 2A,
- la figure 3 est une vue schématique et partielle en coupe longitudinale d'un assemblage de deux semelles en bois reliées par une bande de tôle conforme à l'invention,
- la figure 4 est une vue en coupe longitudinale d'un assemblage d'une semelle en bois et d'une plaque de béton reliées par une bande de tôle conforme à l'invention.

On a représenté sur les figures 1A et 1B une bande de tôle 1 conforme à un exemple de réalisation de l'invention. Cette bande de tôle 1 comporte sur un chant des saillies d'ancrage 4 formant des créneaux et pourvues de dents 6 à insérer à force dans le bois. La région du chant de la bande située dans l'intervalle entre deux saillies d'ancrage 4, c'est-à-dire la base 5 du créneau formé entre ces saillies d'ancrage 4, est munie de deux organes d'arrêt de pénétration dans le bois se présentant conformément à l'invention sous la forme de dents 7 formant saillie vers l'extérieur et en forme de gouge.

La bande de tôle 1 est pliée en zigzag selon des lignes de pliage L et L' parallèles entre elles. Elle présente ainsi des ondulations comme représenté sur la figure 1B.

Dans l'exemple de réalisation décrit, la bande de tôle comporte dans chaque intervalle séparant deux saillies d'ancrage 4 consécutives, deux dents 7 en forme de gouge, formées à égale distance d'une même ligne de pliage L. La bande de tôle 1 est également pliée au niveau des saillies d'ancrage 4 et plus précisément selon une ligne de pliage L' contenue dans un plan médian de symétrie pour la saillie d'ancrage concernée.

Deux parties planes de la bande de tôle 1, adjacentes à une même ligne de pliage, forment entre elles un angle obtus, comme représenté sur la figure 1B.

L'emploi d'une bande de tôle présentant des ondulations a l'avantage d'augmenter la surface d'adhérence de la tôle dans le bois ou l'élément de construction, et permet d'éviter la constitution d'une amorce rectiligne de fissure lors de la pénétration de la tôle dans le bois. L'emploi d'une tôle présentant des ondulations présente également l'avantage de faciliter les manipulations de celle-ci, qui peut être stockée en rouleaux préalablement à son utilisation.

On notera encore que le pliage en angle obtus de la tôle entre deux dents en forme de gouge 7 consécutives évite l'alignement des surfaces pénétrant dans le bois et la création d'amorce de fissures.

Les dents en forme de gouge permettent, outre d'arrêter la pénétration de la bande de tôle dans le bois, d'améliorer la tenue de la bande de tôle dans ce dernier.

L'adhérence des dents en forme de gouge est améliorée lorsque les deux faces principales de ces dernières sont enduites d'une colle thermofusible, de préférence à bas point de fusion de sorte que la simple opération d'insertion dans le bois crée un échauffement local suffisant pour faire fondre la colle, qui en refroidissant se polymérise et augmente l'adhérence de la dent dans le bois. De façon similaire, on enduit avantageusement les dents 6 formées sur les saillies d'ancrage 4 d'une colle thermofusible pour augmenter leur adhérence.

On a représenté sur les figures 2A à 2C une dent en forme de gouge 7, selon l'invention. Chaque dent 7 est venue de formation avec la bande de tôle par estampage ou matriçage et comporte une paroi cylindrique 7a se raccordant au reste de la bande de tôle par une paroi infléchie constituée par la réunion de deux parties de paroi 7b et 7c présentant chacune la forme générale d'une portion de tore. La partie de paroi 7b est concave vers l'intérieur de la dent tandis que la partie de paroi 7c a sa concavité située du côté extérieur à la dent. Les parties de paroi 7b et 7c définissent à leur jonction une surface 7e sensiblement perpendiculaire à la direction S de pénétration de la dent 7 dans le bois.

Les parties de paroi 7b et 7c rigidifient la tôle au droit du raccordement de la dent sur le reste de la bande de tôle et évitent que celle-ci ne plie au moment de sa pénétration dans le bois.

Avantageusement, l'extrémité libre 7d de la dent est effilée pour faciliter l'insertion dans le bois, et cette extrémité 7d est de préférence effilée à la manière d'une cuillère comme représenté.

La paroi cylindrique 7a de la dent présente en coupe transversale une forme demi-circulaire comme représenté sur la figure 2C.

Il serait possible en variante, sans sortir du cadre de la présente invention, bien que moins avantageux, de réaliser la surface d'arrêt de pénétration dans le bois de la dent en forme de gouge par une portion de disque fixée à angle droit à la fois sur la paroi cylindrique de la dent et sur la surface plane adjacente de la bande de tôle.

Les dents 7 sont formées sur la bande de tôle de manière à être disposées en quinconce de part et d'autre de la bande de tôle lorsque observé parallèlement aux lignes de pliage L et L', comme représenté sur la figure 1B.

On a représenté sur la figure 3 un assemblage de deux semelles 2a, 2b reliées par une bande de tôle 1 conforme à l'invention, et constituant un élément de charpente. Dans cet exemple, la bande de tôle 1 est symétrique par rapport à un plan médian perpendiculaire aux lignes de pliage. Bien entendu il est possible, sans sortir du cadre de la présente invention, de réaliser sur les deux chants de la bande de tôle des saillies d'ancrage respectives décalées dans le sens longitudinal pour obtenir une disposition générale en quinconce, avec sur un chant une saillie d'ancrage 4 et sur le chant opposé, au droit de cette saillie d'ancrage, la base 5 d'un créneau séparant deux saillies d'ancrage 4 consécutives et sur laquelle sont formées des dents 7 en forme de gouge.

Bien que la figure 3 montre un faible espace entre la surface de chacune des semelles 2a et 2b et la base 5 des créneaux, en réalité la surface des semelles 2a et 2b vient en appui sur la base 5 des créneaux, jusqu'à ce qu'il y ait butée du bois contre la surface 7e constituant le fond des dents en forme de gouge.

On a représenté sur la figure 4 un assemblage constitué d'un plancher en béton 3 et d'une poutre 2b reliés par une bande de tôle 1 conforme à l'invention. Pour sa fixation au plancher en béton, la bande de tôle 1 comporte sur un chant un bord tombé 9 rigidifiant la tôle et des évasements 10 permettant le passage et le maintien d'armatures métalliques 11. Sur le flanc de la tôle des emboutissages 8 formant saillies participent à la rigidification de la tôle ondulée et assurent son ancrage dans le béton. Le chant opposé comporte des saillies d'ancrage 4 et des dents en forme de gouge 7 comme décrit précédemment.

On notera que les organes d'arrêt de pénétration dans le bois selon l'invention permettent d'obtenir un écartement bien déterminé entre les deux éléments de construction que la bande de tôle relie, donc de respecter avec précision des côtes de construction.

## Revendications

1. Bande de tôle métallique (1) destinée à former liaison entre deux éléments de construction (2a, 2b ; 2b, 3) tels que des semelles ou des plaques, un au moins (2b) desdits éléments de construction étant en bois, ladite bande de tôle comportant sur au moins un chant des saillies d'ancrage (4) munies de dents (6) destinées à être enfoncées à force dans au moins celui desdits éléments de construction qui est en bois, ladite bande de tôle comportant entre au moins certaines saillies d'ancrage au moins un organe d'arrêt de pénétration dans le bois, caractérisée par le fait que ledit organe d'arrêt de pénétration est constitué d'une dent (7) en forme de gouge formant saillie vers l'extérieur.

2. Bande de tôle métallique selon la revendication 1, caractérisée par le fait que ladite dent (7) en forme de gouge présente une paroi (7a) concave sensiblement cylindrique, raccordée au reste de la bande de tôle par une paroi infléchie venue de matriçage ou d'estampage, ladite paroi infléchie définissant une surface (7e) constituant le fond de la dent et sensiblement orthogonale au sens de pénétration de la dent dans le bois.

3. Bande de tôle métallique selon l'une des revendications 1 ou 2, caractérisée par le fait que ladite dent en forme de gouge présente une extrémité (7d) effilée de manière à faciliter la pénétration de la dent dans le bois.

4. Bande de tôle métallique selon l'une quelconque des revendications précédentes, caractérisée par le fait les deux faces principales de ladite dent en forme de gouge sont enduites de colle thermofusible.

5. Bande de tôle métallique selon l'une quelconque des revendications précédentes, caractérisée par le fait que les dents en forme de gouge sont agencées sur ladite bande de tôle de manière à ce que deux dents consécutives en forme de gouge présentent des concavités tournées dans des directions opposées par rapport à la bande de tôle, de façon à éviter des amorces rectilignes de fissures du bois.

6. Bande de tôle métallique selon la revendication 5, caractérisée par le fait que ladite bande de tôle est pliée selon des lignes de pliage parallèles pour représenter un profil général en zigzag, deux parties adjacentes à une même ligne de pliage formant entre elles un angle obtus de façon à éviter l'alignement d'amorces de fissures du bois.

7. Bande de tôle métallique (1) selon l'une quelconque des revendications précédentes, caractérisée par le fait que ladite bande de tôle métallique comporte un revêtement protecteur contre l'oxydation.

8. Utilisation d'une bande de tôle métallique telle que définie dans l'une des revendications précédentes pour la réalisation d'un plancher composite bois-béton, ladite bande de tôle comportant sur le flanc et sur un chant des moyens (8,9,10) destinés à assurer la fixation de la bande de tôle dans une plaque de béton (3).

9. Utilisation d'une bande de tôle métallique (1) selon l'une quelconque des revendications 1 à 7, pour la réalisation d'un élément de charpente, ladite bande de tôle métallique reliant deux semelles (2a, 2b) et comportant sur ses deux chants des saillies d'ancrage munies de dents à enfoncer à force dans le bois, ladite bande de tôle comportant en outre entre au moins certaines saillies d'ancrage au moins un organe d'arrêt de pénétration dans le bois constitué d'une dent (7) en forme de gouge faisant saillie vers l'extérieur.

## Patentansprüche

1. Metallblechband (1) zum Ausbilden einer Verbindung zwischen zwei Konstruktionselementen (2a; 2b; 3), beispielsweise Platten oder Tafeln, wobei zumindest eines (2b) der genannten Konstruktionselemente aus Holz ist, welches Blechband auf mindestens einer Schmalseite Verankerungsvorsprünge (4) umfasst, die mit Zähnen (6) versehen sind, die zum Eintreiben unter Krafteinwirkung in mindestens eines der genannten Konstruktionselemente, das aus Holz ist, bestimmt sind, wobei das Blechband zwischen zumindest einigen Verankerungsvorsprüngen mindestens ein Sperrmittel zum Eindringen bzw. Eingreifen in das Holz umfasst, dadurch gekennzeichnet, dass das Sperrmittel zum Eingreifen durch einen Zahn (7) in Form eines Hohlmeißels bzw. Hohlbeitels ausgebildet ist, der einen Vorsprung zur Außenseite hin ausbildet.

2. Metallblechband nach Anspruch 1, dadurch gekennzeichnet, dass der Zahn (7) in Form eines Hohlmeißels eine im wesentlichen zylindrische, konkave Wandung (7a) darbietet, die mit dem Rest des Blechbandes über eine gebogene Wandung verbunden ist, die durch besenkformen oder Druckumformen ausgebildet ist, wobei die gebogene Wandung eine Oberfläche (7c) festlegt, die den Boden des Zahns darstellt und im wesentlichen senkrecht zur Richtung des Eindringens des Zahns in das Holz verläuft.

3. Metallblechband nach einem der Ansprüche 1 oder 2, dadurch gekennzeichnet, dass der Zahn in Form eines Hohlmeißels ein Ende (7d) aufweist, das sich so verjüngt, dass das Eindringen des Zahns in das Holz erleichtert wird.

4. Metallblechband nach einem der vorhergehenden Ansprüche, dadurch gekennzeichnet, dass die zwei Hauptflächen des Zahns in Form eines Hohlmeißels mit einem Thermoschmelzkleber überzogen sind.

5. Metallblechband nach einem der vorhergehenden Ansprüche, dadurch gekennzeichnet, dass die Zähne in Form eines Hohlmeißels auf dem Blechband so angeordnet sind, dass zwei aufeinanderfolgende Zähne in Form eines Hohlmeißels Aushöhlungen darbieten, die in Bezug auf das Blechband in entgegengesetzte Richtungen gerichtet sind, um so die Bildung von geradlinigen Rissen des Holzes zu vermeiden.

6. Metallblechband nach Anspruch 5, dadurch gekennzeichnet, dass das Blechband entlang von parallelen Faltungslinien gefaltet ist, um ein im wesentlichen zickzackförmiges Profil darzubieten, wobei zwei Abschnitte, die an die selbe Faltungslinie angrenzen, zwischen sich einen stumpfen Winkel ausbilden, so dass ein Fluchten von Holzrissbildungen vermieden wird.

7. Metallblechband (1) nach einem der vorhergehenden Ansprüche , dadurch gekennzeichnet, dass das Metallblechband eine Schutzbeschichtung gegen Oxidation umfasst.

8. Verwendung eines Metallblechbands, wie es in einem der vorhergehenden Ansprüche definiert ist, zur Realisierung eines Holz-Beton-Verbundbodens, wobei das Blechband auf der Seite und auf einer Schmalseite Mittel (8, 9, 10) umfasst, um die Befestigung des Blechbands in einem Betonboden (3) sicherzustellen.

9. Verwendung eines Metallblechbands (1) nach einem der Ansprüche 1 bis 7, zur Realisierung eines Holzwerkelements wobei das Metallblechband zwei Platten (2a, 2b) verbindet und auf seinen zwei Schmalseiten Verankerungsvorsprünge umfasst, die mit Zähnen zum Eintreiben bzw. Einschlagen unter Krafteinwirkung in das Holz versehen sind, welches Blechband unter anderem zwischen mindestens einigen Verankerungsvorsprüngen mindestens ein Sperrmittel zum Eindringen bzw. Eingreifen in das Holz umfasst, das durch einen Zahn (7) in Form eines Hohlmeißels bzw. Hohlbeitels ausgebildet ist, der einen Vorsprung zur Außenseite hin ausbildet.

## Claims

1. Sheet-metal strip (1) intended for making a connection between two construction elements (2a, 2b; 2b, 3), such as soles or plates, at least one (2b) of the said construction elements being made of wood, the said sheet-metal strip comprising, on at least one edge, anchoring projections (4) provided with teeth (6) intended to be driven forcibly into at least that of the said construction elements which is made of wood, the said sheet-metal strip comprising, between at least some anchoring projections, at least one member for stopping penetration into the wood, characterized in that the said member for stopping penetration consists of a gouge-shaped tooth (7) forming an outward projection.

2. Sheet-metal strip according to Claim 1, characterized in that the said gouge-shaped tooth (7) has a substantially cylindrical concave wall (7a) connected to the rest of the sheet-metal strip by means of an integrally drop-forged or die-stamped bent wall, the said bent wall defining a surface (7c) forming the bottom of the tooth and being substantially orthogonal to the direction of penetration of the tooth into the wood.

3. Sheet-metal strip according to either of Claims 1 and 2, characterized in that the said gouge-shaped tooth has an end (7d) tapered so as to make it easier for the tooth to penetrate into the wood.

4. Sheet-metal strip according to any one of the preceding claims, characterized in that the two main faces of the said gouge-shaped tooth are coated with hot-melt glue.

5. Sheet-metal strip according to any one of the preceding claims, characterized in that the gouge-shaped teeth are arranged on the said sheet-metal strip in such a way that two consecutive gouge-shaped teeth have concavities facing in opposite directions with respect to the sheet-metal strip, so as to prevent incipient rectilinear cracks in the wood.

6. Sheet-metal strip according to Claim 5, characterized in that the said sheet-metal strip is folded along parallel folding lines in order to represent a general zigzag-shaped profile, two parts adjacent to the same folding line forming an obtuse angle with one another, so as to prevent the alignment of incipient cracks in the wood.

7. Sheet-metal strip (1) according to any one of the preceding claims, characterized in that the said sheet-metal strip comprises a covering protecting against oxidation.

8. Use of a sheet-metal strip, as defined in one of the preceding claims, for producing a composite wood/concrete floor, the said sheet-metal strip comprising, on the flank and on one edge, means (8, 9, 10) intended for ensuring that the sheet-metal strip is secured in a concrete slab (3).

9. Use of a sheet-metal strip (1) according to any one of Claims 1 to 7 for producing a framework element, the said sheet-metal strip connecting two soles (2a, 2b) and comprising, on its two edges, anchoring projections provided with teeth to be driven forcibly into the wood, the said sheet-metal scrip furthermore comprising, between at least some anchoring projections, at least one member for stopping penetration into the wood, the said member consisting of a gouge-shaped tooth (7) forming an outward projection.
